# EUROPÄISCHE PATENTSCHRIFT

(11) **EP 1 482 825 B1**
(45) Veröffentlichungstag und Bekanntmachung des Hinweises auf die Patenterteilung: **07.06.2006**
(21) Anmeldenummer: 03743334.9
(22) Anmeldetag: 26.02.2003
(51) Int. Cl.: A47L 9/14, A47L 7/04

(54) **FILTERBEUTEL MIT DUFTELEMENT**
FILTER BAG WITH SCENT ELEMENT
SAC FILTRANT DOTE D'UN ELEMENT PARFUME

(30) Priorität: 01.03.2002 DE 10209298
(43) Veröffentlichungstag der Anmeldung: 08.12.2004
(73) Patentinhaber: Vorwerk & Co. Interholding GmbH, 42275 Wuppertal (DE)
(72) Erfinder: POCH, Heike, 42853 Remscheid (DE); SAUER, Ralf, 52072 Aachen (DE); RODEMANN, Thomas, 45134 Essen (DE)
(74) Vertreter: Müller, Enno
(86) Internationale Anmeldenummer: PCT/EP2003/001947
(87) Internationale Veröffentlichungsnummer: WO 2003/073902

(56) Entgegenhaltungen:
- EP-A- 0 860 138
- DE-A- 10 030 958
- US-A- 3 274 758
- US-A- 4 277 024
- US-A- 5 342 420
- US-A- 5 461 751

## Beschreibung

Die Erfindung betrifft einen Filterbeutel mit Duftelement nach den Merkmalen des Oberbegriffes des Anspruches 1.

Beim Staubsaugen ist grundsätzlich eine Problematik der Geruchsbelästigung gegeben, durch den im Zuge des Saugvorganges in einem Filterbeutel abgeschiedenen Staub. Die nach dem Abscheiden des Staubes die Filterbeutelwände durchsetzende Saugluft ist in der Regel mit als unangenehm empfundenen Gerüchen belastet.

Aus der EP 0 860 138 A1 ist es bekannt, auf der Außenseite eines Filterbeutels ein Duftelement anzubringen. Dieses Filterelement ist jedoch noch nicht zufriedenstellend.

Ausgehend von dem vorgenannten Stand der Technik stellt sich der Erfindung die Aufgabe, ein rationell herstellbares und auch wirksames Duftelement anzugeben.

Diese Aufgabe ist beim Gegenstand des Anspruches 1 gelöst. So ist ein auf der Abluftseite eines Filterbeutels, der mit die

Filterbeutelwände durchsetzender Druckluft staubbeladen wird, angeordnetes Duftelement vorgesehen, wobei das Duftelement auf der Außenseite des Filterbeutels angebracht ist und die Abluft streichend über die Filterbeutelaußenseite abgezogen wird. Zufolge dieser erfindungsgemäßen Ausgestaltung wird der als unangenehm empfundene Staubgeruch durch Beduftung überdeckt, wobei durch die vorteilhafte Anordnung des Duftelementes auf der Außenseite des Filterbeutels zunächst eine Filterung der die Filterbeutelwände durchsetzenden Druckluft erfolgt. Hierbei ist in Saugrichtung hinter dem Filterbeutel ein Gebläsemotor angeordnet, welcher den staubbeladenen Saugluftstrom durch den Filterbeutel saugt. Die aus dem Filterbeutel tretende Abluft streicht über die Filterbeutelaußenseite und nimmt hierbei Duftstoffe aus einem Parfümöl oder dergleichen auf. Das Duftelement ist demnach erfindungsgemäß an einer Stelle im Saugluftkanal angeordnet, welche in Strömungsrichtung hinter den geruchsbelasteten Bereichen, wie dem Sammelraum in dem Filterbeutel, angeordnet. So kann bspw. vorgesehen sein, dass das Duftelement auf der Außenseite der Filterbeutelwandung angebracht ist. Alternativ hierzu wird weiter vorgeschlagen, dass das Duftelement auf einer Halteplatte des Filterbeutels angebracht ist und die Abluft streichend über die Halteplatte abgezogen wird. Hierbei wird der Filterbeutel durch eine Öffnung in der Halteplatte von der, die Filterbeutelwände durchsetzenden Druckluft staubbeladen. Der Filterbeutel sitzt hierbei bevorzugt in einer, eine Kapsel ausbildenden, den Filterbeutel umschließenden Filterkammeraufnahme ein, wobei die Kammerinnenwandung zu den Filterbeutelwänden beabstandet ist. Die aus dem Filterbeutel austretende, geruchsbelastete Abluft wird durch den hierdurch gebildeten Zwischenraum abgezogen und über die Halteplatte geführt, in dessen Bereich eine Kontaktierung des dort angeordneten Duftelementes erfolgt. Als besonders vorteilhaft erweist sich die erfindungsgemäße Lösung in einer Kombination, bei welcher in dem Filterbeutel Adsorbens lose eingebracht ist. Diesbezüglich wird auf die DE 100 30 958 A1 verwiesen. So kann, wie bevorzugt, das Adsorbens in loser Form in dem Staubfilterbeutel vorliegen, wobei weiter bevorzugt Aktivkohlepulver mit einer Korngrößenfraktion zwischen 0,15 und 0,25 oder ein Adsorbens aus Aktivkohlefasern mit einem Faserdurchmesser von 0,01 bis 0,1 mm und einer Faserlänge bis 10 bis 100 mm vorgesehen ist. Darüber hinaus kann das Adsorbens in einer eigenen, luftdurchlässigen Umhüllung innerhalb des Filterbeutels enthalten sein, welche luftdurchlässige Umhüllung bspw. ein Vliesstoff ist. Die Art und Menge der als Adsorbens dienenden Aktivkohle und die Art und Menge der Duftbestandteile in dem Duftelement sind aufeinander abgestimmt. Hieraus ergibt sich der vorteilhafte Effekt, dass die Aktivkohle während der Stillstandszeit, d. h. bei Nichtbenutzung des Staubsaugers, den unangenehmen Geruch des Staubes in dem Filterbeutel adsorbiert und den anfangs gegebenenfalls zu stark austretenden Duft des Duftelementes reduziert. Mit steigendem Füllgrad in dem Filterbeutel wird die Aktivkohle mit Staub umhüllt und nimmt verstärkt nur noch den Staubgeruch auf. Während des Saugens wird der nicht von der Aktivkohle adsorbierte Geruch des neu aufgesaugten Staubes durch den Duft des Duftelementes angenehm überdeckt. Damit ist gewährleistet, dass anfänglich nicht zu stark beduftet, der Staubgeruch in dem Filterbeutel über die Nutzungsdauer desselben adsorbiert und der Staubgeruch während des Saugens überdeckt wird, was eine gleichmäßig angenehm und dezent beduftete Ausblasluft über die gesamte Nutzungsdauer des Filterbeutels gewährleistet. Darüber hinaus ist die Handhabung dadurch deutlich verbessert, dass das Duftelement ein Kunststoffspritzteil ist mit darin eingelagerten Duftbestandteilen. So wird vorgeschlagen, dass das Duftelement bevorzugt aus Polyethylen oder Ethylen-Vinyl-Acetat besteht, wobei im Spritzvorgang etwa 2 bis 20 % Parfümöl mit eingebracht sind. Als weiter handhabungstechnisch vorteilhaft erweist sich ein Gesamtgewicht, welches zwischen 2 und 8 g liegt, wobei die Oberfläche, insbesondere die wirksame, von der Abluft zu überstreichende Oberfläche des Duftelementes etwa 10 bis 100 cm² beträgt. Die Verteilung der Duftbestandteile, insbesondere des Parfüms in dem Duftelement ist homogen. Darüber hinaus ist das Austreten des Duftöles aus dem Duftelement ausschließlich durch Diffusion möglich. Des Weiteren ist das eingebrachte Parfümöl bevorzugt lösemittelarm zusammengesetzt und darüber hinaus thermisch so stabil, dass eine kurzzeitige Erhitzung auf 150 bis 250°C möglich ist. Das Duftelement kann an dem Filterbeutel, bspw. außenseitig an der Filterbeutelwand oder auf der Halteplatte nicht zerstörungsfrei entfernbar angebracht sein, so bspw. durch Verklebung. Ein solches Duftelement beinhaltet eine Duftölmenge, welche an die übliche Nutzungsdauer eines Filterbeutels angepasst ist. Hierbei erweist sich diese feste Anordnung als vorteilhaft, da bei einem anstehenden Filterbeutelwechsel sowohl das in diesem angeordnete Adsorbens als auch das angebrachte Duftelement mit entsorgt werden und bei einem Einsetzen eines neuen Filterbeutels sowohl die Elemente zur Beduftung als auch zur Geruchsadsorbtion erneuert werden. Alternativ kann jedoch auch vorgesehen sein, dass das Duftelement auf der Halteplatte schiebe- oder clipsgehaltert ist. So können Duftelemente, bevorzugt in Form eines Kunststoffspritzteiles vorliegen, welche eine vorbestimmte Nutzungsdauer, welche die übliche Nutzungsdauer eines Filterbeutels überschreitet, aufweisen. Solche schiebe- oder clipsgehalterten Duftelemente werden in vorbestimmten Intervallen ausgetauscht.

Nachstehend ist die Erfindung anhand der beigefügten Zeichnungen, welche lediglich Ausführungsbeispiele darstellen, näher erläutert. Es zeigt:
- Fig. 1: in perspektivischer Ausschnittdarstellung einen Staubsauger mit einem, in einer Filterkammer aufgenommenen, ein erfindungsgemäßes Duftelement aufweisenden Filterbeutel;
- Fig. 2: die Filterkammer mit eingesetztem Filterbeutel in einer Einzelperspektive;
- Fig. 3: den Filterbeutel mit angeordnetem, erfindungsgemäßen Duftelement in Einzelperspektive, bei partiell aufgebrochener Filterbeutelwandung;
- Fig. 4: den Schnitt gemäß der Linie IV-IV in Fig. 3;
- Fig. 5: eine Schnittdarstellung gemäß Fig. 4, jedoch bei Schieberhalterung des Duftelementes an der Halteplatte;
- Fig. 6: eine weitere der Fig. 4 entsprechende Schnittdarstellung bei Clipshalterung des Duftelementes an der Halteplatte.

Dargestellt und beschrieben ist zunächst mit Bezug zu Fig.1 ein Grundgerät 1 eines Staubsaugers mit einem Staubsaugergehäuse 2 und einer hieran klappbeweglich gehalterten Filterkammer 3 zur Aufnahme eines Filterbeutels 4.

Der in dem Grundgehäuse 2 angeordnete, schematisch dargestellte Gebläsemotor 5 saugt über einen in dem Grundgerät 1 angeordneten Saugkanal 6 die staubbeladene Luft an. Dieser Saugkanal 6 ist angeschlossen an eine an einer Halteplatte 9 des Filterbeutels 4 ausgebildeten Füllöffnung 8.

Der Filterbeutel 4 wird in üblicher Weise durch den eintretenden Luftstrom (Pfeil a) staubbeladen, wonach der Luftstrom, die Filterbeutelwände 10 durchsetzend, zwischen Filterbeutelwand 10 und Kammerinnenwandung 11 unter Umlenkung in eine etwa entgegengesetzte Richtung zur Eintrittsrichtung geführt wird (siehe Pfeil b). Diese staubbefreite und von dem Gebläsemotor 5 angesaugte Luft wird sowohl über die Filterbeutelwände 10 als auch über die Halteplatte 9 streichend abgezogen, was dazu genutzt wird, dass diese Abluft (Pfeil b) über ein auf der Halteplatte 9 angeordnetes Duftelement 12 streicht und hierbei in dem Duftelement 12 eingelagerte Duftbestandteile mitreißt.

Das Duftelement 10 ist als Kunststoffspritzteil hergestellt mit darin eingelagerten Duftbestandteilen, wobei bezüglich des Kunststoffmaterials bevorzugt Polyethylen oder Ethylen-Vinyl-Acetat Verwendung findet. Der Duftbestand-Anteil in dem Duftelement 12 beträgt ca. 2 bis 20 %, wobei weiter als Duftbestandteil bevorzugt Parfümöl eingebracht ist, dies bei homogener Verteilung innerhalb des Duftelementes 12. Der Austritt des Duftöles bzw. der Duftbestandteile erfolgt ausschließlich durch Diffusion.

In dem Filterbeutel 4 ist des Weiteren Adsorbens 13 in Form von Aktivkohlepulver oder Aktivkohlefasern eingebracht, wobei die Art und Menge der Aktivkohle und die Art und Menge der in dem Duftelement 12 eingelagerten Duftbestandteilen aufeinander abgestimmt sind. Die Aktivkohle adsorbiert während der Stillstandszeit des Staubsaugers den unangenehmen Geruch des in dem Filterbeutel 4 abgeschiedenen Staubes und den bei neu eingesetztem Filterbeutel gegebenenfalls anfangs zu stark austretenden Duft des Duftelementes 12. Mit steigendem Füllgrad in dem Filterbeutel 4 wird die Kohle umhüllt mit Staub und nimmt verstärkt nur noch den Staubgeruch auf. Während des Saugens wird der nicht von der Aktivkohle adsorbierte Geruch des neu aufgesaugten Staubes durch den Duft des Duftelementes 12 angenehm überdeckt, womit gewährleistet ist, dass anfänglich nicht zu stark beduftet, der Staubgeruch in dem Filterbeutel 4 über die Nutzungsdauer adsorbiert und der Staubgeruch während des Saugens überdeckt wird. Es ist somit eine gleichmäßig angenehm und dezent beduftete Ausblasluft (Pfeil b) über die gesamte Nutzungsdauer des Filterbeutels 4 gewährleistet.

Wie in den Darstellungen gemäß den Fig. 2 bis 4 zu erkennen, kann das Duftelement 12 außenseitig, d. h. auf der, dem Filterraum abgewandten Oberfläche der Halteplatte 9 mit dieser verklebt oder je nach Materialwahl der Halteplatte 9 auch verschweißt sein, womit ein stetiger Wechsel von Adsorbens 13 und Duftelement 12 im Wechselzyklus des Filterbeutels 4 gewährleistet ist.

Wie die Fig. 5 und 6 zeigen, ist jedoch auch eine reversible Befestigung des Duftelementes 12 auf der Halteplatte 9 denkbar, so bspw., wie in Fig. 5 dargestellt, durch eine Schiebehalterung, wozu das Duftelement 12 bspw. in Längserstreckung desselben in eine, durch auf der Halteplatte 9 angebrachte Schienen 14 gebildete Aufnahme eingeschoben wird.

Alternativ ist gemäß der Darstellung in Fig. 6 auch eine Clipshalterung denkbar, wozu auf der Halteplatte 9 mit Rastnasen versehene Rastelemente 15 angebracht sind, welche bei einem Eindrücken des plattenförmigen Duftelementes 12 in die gebildete Aufnahme zunächst federnd ausweichen und abschließend einen Hintergriff zur Halterung des Duftelementes 12 formen.

## Patentansprüche

1. Filterbeutel (4) mit Filterbeutelwänden (10), wobei die Filterbeutelwände mit durchsetzender Druckluft staubbeladen werden, und einem auf der Abluftseite angeordneten Duftelement (12), wobei das Duftelement (12) auf der Außenseite des Filterbeutels (4) angebracht ist, **dadurch gekennzeichnet, dass** Duftelement (12) ein Kunststoffspritzteil ist mit darin eingelagerten Duftbestandteilen.

2. Filterbeutel tel nach Anspruch 1, **dadurch gekennzeichnet, dass** die Abluft (Pfeil b) streichend über die Filterbeutelaußenseite abgezogen wird.

3. Filterbeutel nach Anspruch 1 oder 2, **dadurch gekennzeichnet, dass** das Duftelement (12) auf einer Halteplatte (9) des Filterbeutels (4) angebracht ist und die Abluft (Pfeil b) streichend über die Halteplatte (9) abgezogen wird.

4. Filterbeutel nach Anspruch 1 oder 2, **dadurch gekennzeichnet, dass** in dem Filterbeutel (4) Adsorbens (13) lose eingebracht ist.

5. Filterbeutel nach einem der vorhergehenden Ansprüche, **dadurch gekennzeichnet, dass** das Duftelement (12) auf der Halteplatte (9) schiebe- oder clipsgehaltert ist.

## Claims

1. A filter bag (4) having filter bag walls (10), the filter bag walls being charged with dust by pressurized air passing through, and a fragrance element (12) which is disposed on the outgoing air side, the fragrance element (12) being mounted on the outside of the filter bag (4), **characterized in that** the fragrance element (12) is a plastics injection moulding with fragrance components inserted into it.

2. A filter bag according to Claim 1, **characterized in that** the outgoing air (arrow b) is drawn off in a manner such that it sweeps over the outer side of the filter bag.

3. A filter bag according to Claim 1 or 2, **characterized in that** the fragrance element (12) is mounted on a mounting plate (9) of the filter bag (4) and the outgoing air (arrow b) is drawn off in a manner in which it sweeps over the mounting plate (9).

4. A filter bag according to Claim 1 or 2, **characterized in that** an adsorbent (13) is introduced in loosely packed manner into the filter bag (4).

5. A filter bag according to one of the preceding claims, **characterized in that** the fragrance element (12) is held on the mounting plate (9) by a slide-on arrangement or by clips.

## Revendications

1. Sac filtrant (4) comportant des parois (10) de sac filtrant qui sont chargées de poussière par l'air traversant , et un élément réfrigérant (12) disposé du côté de la sortie de l'air, l'élément odoriférant étant disposé sur le côté extérieur du sac filtrant (4), **caractérisé en ce que** l'élément odoriférant (12) est une pièce en matière plastique injectée sous pression avec des composants odoriférants intégrés à l'intérieur.

2. Sac filtrant selon la revendication 1, **caractérisé en ce que** l'air sortant (flèche b) est aspiré en léchant la face extérieure du sac filtrant.

3. Sac filtrant selon la revendication 1 ou 2, **caractérisé en ce que** l'élément odoriférant (12) est disposé sur une plaque support (4) du sac filtrant et l'air sortant (flèche b) est aspiré en léchant la plaque support (9).

4. Sac filtrant selon la revendication 1 ou 2, **caractérisé en ce que** de l'adsorbant (13) est disposé en vrac dans le sac filtrant (4).

5. Sac filtrant selon l'une des revendications précédentes, **caractérisé en ce que** l'élément odoriférant (12) est maintenu sur la plaque support (9) par retenue par coulissement ou par pincement.
